# EUROPÄISCHE PATENTSCHRIFT

(11) **EP 0 464 234 B1**
(45) Veröffentlichungstag und Bekanntmachung des Hinweises auf die Patenterteilung: **07.12.1994**
(21) Anmeldenummer: 90112554.2
(22) Anmeldetag: 02.07.1990
(51) Int. Cl.: A62B 18/00

(54) **Atemluftversorgungsgerät**
Breathing air supply apparatus
Appareil pour livraison d'air respiratoire

(43) Veröffentlichungstag der Anmeldung: 08.01.1992
(73) Patentinhaber: KERNFORSCHUNGSZENTRUM KARLSRUHE GMBH, D-76021 Karlsruhe (DE)
(72) Erfinder: Keel, Niklaus, CH-5267 Oberhof (CH)

(56) Entgegenhaltungen:
- EP-A- 0 241 188
- DE-C- 2 612 877
- US-A- 2 284 054
- US-A- 4 899 740

## Beschreibung

Die vorliegende Erfindung betrifft ein Atemluftversorgungsgerät gem. dem Oberbegriff des Patentanspruches 1.

Ein solches Gerät ist aus der DE-PS 26 12 877 bekannt. Dieses Gerät ist für den Betrieb mit Umgebungsluft vorgesehen. Geräte, die Zusätzlich zur Umgebungsluft auch eine Versorgung über ein Luftnetz vorsehen, sind au sich auch bekannt (z.B. US-A-4 899 740).

Aufgabe der vorliegenden Erfindung ist es nun, die Einsatzmöglichkeiten des bekannten Gerätes zu erweitern, die Ausfallsicherheit zu verbessern und dabei einen möglichst geringen Druckverlust im Gerät zu erzielen.

Zur Lösung dieser Aufgabe schlägt nun die vorliegende Erfindung bei einem Gerät der eingangs beschrieben Art die Merkmale vor, die im Kennzeichen des Patentanspruches 1 angeführt sind. Weitere besonders vorteilhafte Ausgestaltungen der vorliegenden Erfindung ergeben sich aus dem Anspruch 2.

Mit einem Gerät gem. der vorliegenden Erfindung kann nun eine Person in einem Schutzanzug auf verschiedene Art mit Atemluft versorgt werden. Sobald die Atemluftzufuhr aus einem Atemluftversorgungsnetz abgekoppelt wird oder diese aus einem anderen Grund ausfällt, wird automatisch über das gleiche Verteilsystem im Gerät eine autonome Atemluftversorgung aus der Umgebung über Filter erfolgen. Die vorliegende Erfindung ermöglicht besonders vorteilhafterweise das Umschalten bzw. Umleiten der Atemluft ohne Verwendung von Klappen und Ventilen und bewerkstelligt damit ein besonders sicheres Funktionieren bei Gewichtsersparnis. Das Gerät übernimmt selbst die Luftverteilung, wobei bei Ausfall der Luft aus dem Verteilungsnetz automatisch die Gebläse eingeschaltet werden, welche von auswechselbaren, und aufladbaren Akkus angetrieben werden. Die speLuftführung im Gerät ermöglicht dabei das Umschalten ohne Klappen ohne Ventile bei geringstem Druckverlust.

Mit der vorliegenden Erfindung wird somit ein einfaches, robustes Gerät geschaffen, bei welchem die Luftzufuhr auf zwei verschiedene Arten erfolgen kann und welchem die Luftverteilung der zugeführten Luft automatisch erfolgt.

Das Gerät vereinigt somit die Vorteile sogen. Netzluftgeräte und mit denen die für eine autonome Betriebsart mit Luftzufuhr über Filter aus der Umgebungsluft vorgesehen sind.

Ein Ausführungsbeispiel der vorliegenden Erfindung wird im folgenden anhand der Figuren 1 bis 3 näher erläutert:
Die Figur 1 zeigt das Atemluftversorgungsgerät in perspektivischer Schrägdarstellung;
die Figur 2 eine Draufsicht auf das Gerät von hinten mit abgenommenen Filtern und
die Figur 3 einen Längsschnitt entlang der Linie AB der Figur 1.

In der Figur 1 ist das Gerät 1 ein schematisch in der Trageposition auf dem Rücken einer in einem Schutzanzug 2 befindlichen Person dargestellt. Das Gerät 1 wird über einen Schlauch 3 und eine beim Entkuppeln automatisch schließende Kupplung 28 mit Atemluft 4 aus einem nicht näher dargestellten Atemluftnetz versorgt, die über die Atemluftschläuche 5 in den Kopfraum und über Teilschläuche 6 jeweils symmetrisch in die Beine und Arme des Anzuges 2 geleitet wird. Diesen Schläuchen 5 und 6 kann über die, bei der dargestellten Ausführungsform zwei, Ansaugöffnungen 7, deren Filter 8 abgeschraubt dargestellt sind, weitere rechtwinklig zum Rücken angesaugte Atemluft 9 aus der Umgebung zugeführt werden, wobei für die Zufuhr im inneren des Gerätes befindliche Gebläse vorhanden sind, die von den wiederaufladbaren Batterien 10 gespeist werden.

Den Innenaufbau des Gerätes zeigen nun die Figuren 2 und 3 genauer:
Das Herzstück des auf einer Trageplatte 32 aufgebauten Gerätes ist der längliche Grundkörper 12, der der Länge nach von einem Kanal 11 durchsetzt wird. An seinem hinteren Ende, das der Luftzufuhr dient, ist ein hohles Gehäuseteil 13 angesetzt, an welchem seitlich zwei weitere Ansaugteile 14 und 15 sitzen, die ebenfalls hohl sind. Auf dem oberen Ende des Grundkörpers 12 sitzt das ebenfalls hohle Luftaustrittsteil 17, aus welchem die Atemluft in den Anzug abgeführt wird. Durch die Hohlräume der unteren Teile 13, 14 und 15 erfolgt die später genauer beschriebene Atemluftzufuhr in das Gerät.

Am oberen Ende des Luftaustrittsteiles 17 bzw. des Kanales 11 sitzen die Atemluftschläuche 5, in welche die Atemluft von dem Kanal 11 her einströmt. Seitlich unterhalb der Schläuche 5, etwa bei der Linie 16, sind die Teilschläuche 6 am Luftaustrittsstück 17 an den Kanal 11 angeschlossen (in den Figuren 2 und 3 nicht näher dargestellt).

Im Grundkörper 12 sind im Kanal 11 hintereinander zwei Gebläse 18 vorhanden, die die Luft in den Kanal 11 in Pfeilrichtung 19 zum Luftaustrittsteil 17 bzw. den Schläuchen 5 und 6 fördern. Die Motoren werden elektrisch mittels wiederaufladbarer Batterien angetrieben. Die Luftansaugung erfolgt über die Ansaugöffnungen 7, die im inneren der Ansaugteile 14 und 15 zum Gehäuseteil 13 hin umgelenkt sind und von dort aus von der Seite her in den Kanal 11 münden.

An dem Gerät sind als Besonderheit nun zwei verschiedene Atemluftzufuhrsysteme vorhanden. Die Luftzufuhr beider in den Kanal 11 erfolgt über das innere des Gehäuseteiles 13 zum Lauftaustrittsteil 17.

Im normalen Betriebszustand erfolgt die Luftzufuhr als Druckluft aus einem Atemluftversorgungsnetz über den Schlauch 3, der über die Öffnung 27 der Bohrungen 21 in dem Eintrittsstück 20 an den Kanal 11 angeschlossen ist. Das Eintrittsstück 20 ist hohl ausgeführt und weist Bohrungen bzw. Durchtrittsöffnungen 21 zur Verbindung der Schläuche 3 mit dem Kanal 11 auf. In dem Eintrittsstück 20 sitzt neben einem Schalldämpfer 31 ein Druckwächter 22 im Nebenschluß, der den Druck der Luft 4 überwacht und bei abfallendem Druck die Gebläse 18 für den zweiten Betriebszustand einschaltet. Die Lufteinspeisung aus der Bohrung 21 des Eintittsstückes 20 in den unteren Bereich des Kanales 11 im Gehäuseteil 13 erfolgt nun auf besondere Weise:
Auf die in den Kanal 11 dort einmündende Öffnung 23 der Bohrungen 21 ist ein nach oben in den Kanal 11 ragendes Injektorrohr 24 geschraubt (siehe Figur 3), dessen Austrittsöffnung 25 in den Kanal 11 ein Stück oberhalb der im Gehäuseteil 13 seitlich einmündenden Ansaugöffnung für die Atemluft des zweiten Betriebszustandes liegt. Dadurch liegt die Injektoröffnung 25 -in Strömungsrichtung 19 bzw. 26 der Luft gesehen- hinter der bzw. den anderen Öffnungen 7. Dadurch wird in Bezug auf diese eine Injektorwirkung der Luftströmung erzielt, die ein Zurückströmen der Luft entgegen der Richtung 26 in die Öffnungen 7 bzw. die Filter 8 verhindert, wodurch auf ein besonderes Rückschlagventil im Gerät verzichtet werden kann. Ein solches Rückschlagventil würde zusätzliche Druckverluste im Gerät bedeuten.

Das Gerät weist somit für die Atemluftausgänge 5 zwei getrennte Quellen bzw. Versorgungslufteingänge 9, 7 und 4, 27 auf, für deren Trennung voneinander keine besonderen mechanischen Umschalter mehr benötigt werden, da beim Abnehmen des Schlauches 4 die Kupplung 28 automatisch schließt oder bei Druckabfall der Luft 4 die Gebläse 18 über den Wächter 22 automatisch eingeschaltet werden. Somit kann auch in diesem Fall die Luft nicht durch den Schlauch 4 rückwärts abströmen, sondern wird vollständig ins Luftaustrittsteil 17 gefödert. Dadurch kann auch keine Kontamination durch den Schlauch 4 angesaugt werden.

Zusammengefaßt weist das Gerät somit als Besonderheit zwei Betriebszustände auf:
1. **Den Normalbetrieb:** Atemluft 4 über den Schlauch 3 und das Injektorrohr 24, Druckerzeugung durch das externe Atemluftversorgungsnetz.
2. **Abgekuppelter Betrieb:** Atemluft 9 aus der Umgebung über die Filter 8 durch das Gebläse 18 mit automatischer Umschaltung jeweils vom einen auf den anderen Zustand.

Das Gerät erlaubt somit die Kombination von zwei Einsatzarten, einmal autonomes Arbeiten mit Filter bei Schlauchunabhängigkeit für kürzere Einsätze und einmal Luft aus einem Druckluftnetz, d.h. schlauchgebunden für länger dauernde Einsätze. Es sind somit Arbeiten, die in kurzer Zeit bewältigt werden können oder solche für die mehrere Stunden eingesetzt werden müssen mit einem Gerät möglich. Dabei ist natürlich optimale Bewegungsfreiheit gewährleistet. Wenn mit dem Gerät vorwiegend mit Druckluft aus einem Atemluftversorgungsnetz gearbeitet wird, dient der autonome Teil als sogen. "Notbelüftung", die sich automatisch unterhalb eines definierten Druckes einschalten kann.

### Bezugszeichenliste

- 1: Gesamtgerät
- 2: Schutzanzug
- 3: Schlauch
- 4: Atemluft aus Netz
- 5: Atemluftschläuche
- 6: Teilschläuche
- 7: Ansaugöffnungen
- 8: Filter
- 9: Atemluft aus Umgebung
- 10: Batterien
- 11: Kanal
- 12: Grundkörper
- 13: unterer Gehäuseteil
- 14: Ansaugteil
- 15: Ansaugteil
- 16: Anschlußlinie
- 17: Luftaustrittsteil
- 18: Gebläse
- 19: Förderrichtung
- 20: Eintrittsstück
- 21: Bohrungen
- 22: Druckwächter
- 23: Öffnung
- 24: Injektorrohr
- 25: Austrittsöffnung
- 26: Strömungsrichtung in 13
- 27: Öffnung
- 28: Kupplung
- 29: Druckschalter
- 30: Öffnung
- 31: Schalldämpfer
- 32: Trageplatte

## Patentansprüche

1. Atemluftversorgungsgerät für Schutzanzüge oder Kopfhauben zum Umschnallen auf den Rücken mit den folgenden Merkmalen:
a) Das Gerät weist einen länglichen Grundkörper (12) auf, der der Länge nach von einem luftführenden Kanal (11) durchsetzt ist,
b) an dem oberen Ende des Kanales (11) sind die in die Arme oder die Haube führenden Luftschläuche (5, 6) angeschlossen,
c) am unteren Ende des Kanales (11) sind rechtwinklig zu ihm aus dem Grundkörper (12) wegführende, ein oder mehrere Atemlufteingänge (7) vorhanden, die mittels Filter (8) gegenüber der Umgebung verschlossen sind,
d) in dem Kanal (11) sind ein oder mehrere in Richtung vom Eingang (7) zu den Atemluftschläuchen (5, 6) fördernde Gebläse (18) für Umgebungsluft vorhanden,
gekennzeichnet durch die weiteren Merkmale:
e) Zusätzlich zu den Eingängen (7) für die Gebläse- oder Umgebungsluft (9) ist am unteren Ende des Kanales (11) ein weiterer Eingang (27) für den Anschluß desselben an Atemluft (4) aus einem Versorgungsnetz vorhanden, der gegenüber der Luftversorgung durch die Gebläse (18) an- und abkoppelbar ist,
f) In den Kanal (11) ragt zur Einspeisung für die Luft (4) aus dem Netz ein Injektorrohr (24), dessen Austrittsöffnung (25) derart -in Strömungsrichtung (26) der Luft im Kanal (11), nämlich von seinem unteren zu seinem oberen Ende gesehen- hinter der oder den Ansaugöffnungen (7) für die Umgebungsluft (9) jedoch vor dem oder den Gebläsen (18) gelegen ist, daß eine Injektorwirkung der Luftströmung erzielt wird, die ein Zurückströmen der Luft entgegen der Strömungsrichtung, d.h. nach unten, in die Eingänge (7) bzw. die Filter (8) verhindert wird,
g) das Injektorrohr (24) ist mit der Öffnung (27) direkt verbunden und wird aus dieser beaufschlagt.

2. Gerät nach Anspruch 1, gekennzeichnet durch die weiteren Merkmale:
h) zwischen Injektorrohr (24) und Öffnung (27) ist im Nebenschluß ein Druckwächter (22) vorhanden, der bei Druckabfall am Eingang (27) die Gebläse (18) für die Umgebungsluft (9) in Betrieb setzt und umgekehrt.

## Claims

1. Oxygen supplying apparatus for protective suits or helmets which is to be strapped onto one's back, having the following features:
a) The apparatus includes an elongate basic body member (12), which is longitudinally traversed by an air-conducting passage (11),
b) the air tubes (5, 6), which extend into the arms or the helmet, communicate with the upper end of the passage (11),
c) one or more oxygen inlets (7) are provided at the lower end of the passage (11), such inlets extending away from the basic body member (12) at right angles to said passage and being sealed from the environment by means of filters (8),
d) one or more fans (18), which convey ambient air in a direction from the inlet (7) to the oxygen tubes (5, 6), are provided in the passage (11),
characterised by the additional features:
e) in addition to the inlets (7) for the blast or ambient air (9), an additional inlet (27) is provided at the lower end of the passage (11) for communication thereof to oxygen (4) from a power supply, which is connectable and disconnectable relative to the air supply through the fans (18),
f) an injector pipe (24) protrudes into the passage (11) for feeding the air (4) from the power supply, the outlet aperture (25) of said pipe being provided behind the inlet aperture or apertures (7) for the ambient air (9), but in front of the fan or fans (18) - when viewed with respect to the direction of flow (26) of the air in the passage (11), namely from its lower end to its upper end - such that an injection of the air flow is achieved which prevents the air from flowing back into the inlets (7), or respectively into the filters (8), in opposition to the direction of flow, i.e. downwardly,
g) the injector pipe (24) is directly connected to the aperture (27) and filled therefrom.

2. Apparatus according to claim 1, characterised by the additional features:
h) a pressure monitor (22) is shunted between injector pipe (24) and aperture (27) and actuates the fans (18) for the ambient air (9) in the event of a drop in pressure at the inlet (27), and vice versa.

## Revendications

1. Appareil respiratoire pour des vêtements de protection ou des casques, destiné à être fixé au dos, et ayant les caractéristiques suivantes :
a) l'appareil présente un corps de base (12), allongé, qui est traversé dans le sens de la longueur par un canal d'air (11),
b) les tuyaux d'air (5, 6) reliés au bras ou au casque sont reliés à l'extrémité supérieure du canal (11),
c) à l'extrémité inférieure du canal (11), il y a une ou plusieurs entrées d'air (7), qui s'écartent à l'équerre par rapport au corps de base (12) en étant séparées de l'extérieur par les filtres (8),
d) dans le canal (11), il y a un ou plusieurs ventilateurs (18) qui alimentent en air respiratoire dans la direction de l'entrée (7), les tuyaux (5, 6) à partir de l'air extérieur,
appareil caractérisé par d'autres caractéristiques :
e) en plus des entrées (7) pour les ventilateurs ou l'air ambiant (9), à l'extrémité inférieure du canal (11), il est prévu une autre entrée (27) pour le raccordement pour l'air respiratoire (4) d'un réseau d'alimentation qui peut être couplé ou découplé par rapport à l'alimentation en air par les ventilateurs (18),
f) une alimentation en air (4) à partir du réseau par un tube injecteur (24) débouche dans le canal (11), l'orifice de sortie (25) du tube est situé d'une manière telle, selon la direction de circulation (26) de l'air dans le canal (11), à savoir de son extrémité inférieure vers son extrémité supérieure, derrière le ou les orifices d'aspiration (7) de l'air ambiant (9) mais en amont du ou des ventilateurs (18), pour réaliser un effet d'injection de la circulation d'air qui s'oppose à une circulation en retour de l'air, c'est-à-dire vers le bas, vers les entrées (7) ou les filtres (8),
g) le tube injecteur (24) est relié directement à l'ouverture (27) et est alimenté à partir de celle-ci.

2. Appareil selon la revendication 1, caractérisé par la caractéristique suivante :
h) entre le tube injecteur (24) et l'ouverture (27), dans la dérivation il y a un contrôleur de pression (22) qui, en cas de chute de pression sur l'entrée (27), met en service les ventilateurs (18) de l'air ambiant (9) et inversement.
